# EUROPÄISCHE PATENTSCHRIFT

(11) **EP 3 348 759 B1**
(45) Veröffentlichungstag und Bekanntmachung des Hinweises auf die Patenterteilung: **03.06.2020**
(21) Anmeldenummer: 17207836.2
(22) Anmeldetag: 15.12.2017
(51) Int. Cl.: E05C 19/16, E05B 65/00, A47K 3/30, E05B 63/00

(54) **TÜRANORDNUNG**
DOOR ASSEMBLY
SYSTÈME DE PORTE

(30) Priorität: 12.01.2017 DE 202017100143 U
(43) Veröffentlichungstag der Anmeldung: 18.07.2018
(73) Patentinhaber: Simonswerk GmbH, D-33378 Rheda-Wiedenbrück (DE)
(72) Erfinder: Gorenbacher, Sergei, 33378 Rheda-Wiedenbrück (DE)
(74) Vertreter: Andrejewski - Honke Patent- und Rechtsanwälte Partnerschaft mbB

(56) Entgegenhaltungen:
- WO-A1-2009/142513
- DE-A1- 3 041 572
- DE-A1-102004 054 028
- DE-U1-202005 016 584
- GB-A- 1 009 996
- JP-A- 2012 102 525

## Beschreibung

Die Erfindung betrifft eine Türanordnung mit einer Türzarge, einem Türflügel, Türbändern und einer magnetischen Zuhalteeinrichtung, wobei die Türbänder an einer Bandseite des Türflügels befestigt sind und den Türflügel schwenkbar mit der Türzarge verbinden, wobei die Türzarge als Anschlag für den Türflügel in der Schließstellung eine Stufe aufweist, welche eine den Türflügel in der Schließstellung überdeckenden Anschlagschenkel und einen außerhalb des Türflügels verlaufenden Seitenschenkel aufweist und wobei die Zuhalteeinrichtung an der Türzarge eine Magnetanordnung sowie an einem Rand des Türflügels einen Abschnitt aus magnetischem Material umfasst.

Aus dem Möbelreich sind Schranktüren sowie aus dem Sanitärbereich Duschtüren bekannt, welche durch magnetische Kräfte in einer Schließstellung gehalten werden. Es ergibt sich der Vorteil, dass eine solche Tür einerseits durch die Magnetkräfte sicher gehalten ist und andererseits leicht aufgedrückt werden kann, ohne dass eine Türfalle oder eine andere mechanische Verschlusseinrichtung betätigt werden muss.

Bei den bekannten Türanordnungen umfasst die Zuhalteeinrichtung einen Magneten und einen Abschnitt aus metallischem Material. Der Magnet sowie der Abschnitt aus metallischem Material sind dabei so angeordnet, dass sich ein direkter mechanischer Kontakt ergibt. Bei Erreichen der Schließstellung schlägt die Magnetanordnung an dem magnetischen Material an, so dass sich ein metallisches Klack-Geräusch ergibt. Durch den direkten Kontakt kann bei einer langfristigen Benutzung auch eine Beschädigung nicht ausgeschlossen werden. Schließlich ist bei den bekannten Ausführungen die Kombination mit einer Türdichtung nicht ohne Weiteres möglich.

Die vorliegende Erfindung beschäftigt sich konkret mit einer Türanordnung, welche bevorzugt eine Gebäudeinnentür bildet. Sämtliche Bestandteile der Türanordnung müssen also stabil genug sein, um eine den Durchtritt einer Person ermöglichende Fläche von zumindest 1m² abzudecken, wobei das Gewicht des Türflügels üblicherweise zumindest 10 kg beträgt.

Aus der DE 20 2005 016 584 U1 ist eine magnetische Türschließvorrichtung bekannt, welche insbesondere für Vorrichtungen zur Lebensmittelverarbeitung vorgesehen ist. Zumindest ein Magnet ist an einer oberen Randfläche eines Türflügels vorgesehen und wirkt mit zumindest einem entgegengesetzt gepolten Magnet zusammen, der an einer unteren Randfläche eines Gehäuses angeordnet ist. Die beiden Teile der magnetischen Zuhalteeinrichtung sind somit im Wesentlichen gleich ausgebildet.

Auch gemäß der DE 10 2004 054 028 A1 ist eine magnetische Zuhalteeinrichtung dadurch gebildet, dass an einer ersten Halteeinrichtung und einer zweiten Halteeinrichtung, die beispielsweise an einen Türflügel und einer Türzarge zugeordnet sein können, jeweils zumindest ein Magnet angeordnet ist, wobei die Magnete dann den Türflügel durch eine gegenseitige Wechselwirkung in eine gewünschten Position halten können. Zur Justage der gewünschten Position kann eine Verstellung vorgesehen sein.

Auch gemäß der GB 1 009 996 ist es wesentlich, dass sowohl der Türflügel als auch die Türzarge jeweils zumindest ein Magnet aufweisen, wobei die den unterschiedlichen Teilen zugeordneten Magnete in einer Schließstellung versetzt zueinander gegenpolig angeordnet sind, so dass sich am Ende einer Schließbewegung eine gewisse Abbremsung ergibt.

Gemäß einer bevorzugten Ausgestaltung der Erfindung ist der Türflügel aus Glas gebildet, wobei eine solche Glasscheibe im Vergleich zu anderen Gebäudeinnentüren eine relativ geringe Dicke aufweist. Anders als bei einer Tür aus Holz oder Röhrenspan können Beschlagteile wie die zuvor genannten Bänder, Schlösser oder dergleichen nicht in die dünne Glastür an dessen Rand eingesetzt werden.

Gerade vor diesem Hintergrund besteht auch das Bedürfnis, eine möglichst einfache Zuhalteeinrichtung anzugeben, welche auch ein hochwertiges optisches Erscheinungsbild ermöglicht. Darüber hinaus müssen die Haltekräfte der Zuhalteeinrichtung auch ausreichend sein, um den Türflügel in seiner Schließposition zu halten.

Vor diesem Hintergrund liegt der vorliegenden Erfindung die Aufgabe zugrunde, eine Türanordnung mit einer optisch unauffälligen Zuhalteeinrichtung anzugeben, welche sich gerade in Bezug auf Gebäudeinnentüren dennoch durch gute Gebrauchseigenschaften auszeichnet. Insbesondere soll die Zuhalteeinrichtung auch möglichst verschleiß- und wartungsfrei sein sowie in Kombination mit einer herkömmlichen Türdichtung eingesetzt werden können.

Gegenstand der Erfindung und Lösung der Aufgabe ist eine Türanordnung gemäß Schutzanspruch 1.

Ausgehend von der eingangs beschriebenen gattungsgemäßen Türanordnung ist demnach erfindungsgemäß vorgesehen, dass die Magnetanordnung an dem Seitenschenkel derart angeordnet ist, dass zwischen der Magnetanordnung und dem am Rand des Türflügels angeordneten Abschnitt aus magnetischem Material ein freier Spalt verbleibt. In der Schließstellung des Türflügels liegen sich die Magnetanordnung sowie der Abschnitt aus magnetischem Material unmittelbar gegenüber ohne sich jedoch direkt zu berühren. Durch den geringen Abstand von typischerweise zwischen 0,5 mm und 10 mm können dabei Haltekräfte erzeugt werden, welche den Türflügel ausreichend sicher in der Schließposition halten.

Die Magnetanordnung ist dabei bei einer Ansicht des geschlossenen Türflügels außerhalb des Türflügels im Bereich des Außenumfangs angeordnet.

Üblicherweise befindet sich die Magnetanordnung an der Bandgegenseite, an der bei herkömmlichen Gebäudeinnentüren auch das Türschloss angeordnet ist. Grundsätzlich sind im Rahmen der Erfindung jedoch auch andere Anordnungen möglich. Beispielsweise kann die Zuhalteeinrichtung mit der Magnetanordnung in dem Sturzbereich der Türzarge und mit dem Abschnitt aus magnetischem Material an dem oberen Rand des Türflügels angeordnet sein.

Wenn gemäß einer bevorzugten Ausgestaltung der Erfindung die Zuhalteeinrichtung an der Bandgegenseite des Türflügels angeordnet ist, so kann eine einzige Zuhalteeinrichtung vorgesehen sein, welche sich dann bevorzugt in einer mittleren Höhe des Türflügels befindet. Insbesondere befindet sich die Zuhalteeinrichtung dann in einem mittleren Drittel des Türflügels. Alternativ können auch zwei oder mehr Zuhalteeinrichtungen vorhanden sein, um insgesamt die Zuhaltekräfte zu erhöhen. Bei einer Ausgestaltung mit zwei Zuhalteeinrichtungen befindet sich eine erste Zuhalteeinrichtung beispielsweise an der Bandgegenseite in einem unteren Bereich des Türflügels, während eine zweite Zuhalteeinrichtung sich an der Bandgegenseite in einem oberen Bereich des Türflügels befindet.

Der Türflügel ist einer gemäß bevorzugten Ausgestaltung aus Glas gebildet, wobei gerade bei einer solchen Glastür eine möglichst unauffällige und wenig sichtbare Zuhalteeinrichtung von Vorteil ist. Insbesondere kann auch vollständig auf ein Türschloss mit einer Falle verzichtet werden.

An dem Türflügel selbst ist nur der Abschnitt aus magnetischem Material anzubringen, wobei es sich um einen einfachen Blechstreifen oder auch einen Blechwinkel handelt. Ein solcher Blechstreifen oder Blechwinkel kann auf besonders einfache Weise auf den seitlichen Rand des Türflügels an dessen Bandgegenseite aufgeklebt werden und ist dann bei einer Benutzung der Türanordnung kaum sichtbar.

Die Magnetanordnung ist dagegen an der Türzarge vorgesehen und an der den Anschlag für den Türflügel bildenden Stufe an dem Seitenschenkel angeordnet. Besonders bevorzugt ist die Magnetanordnung an dem Seitenschenkel in die Türzarge eingesetzt und somit in besonders vorteilhafter Weise verdeckt angeordnet.

In Bezug auf die übliche Ausrichtung einer Türanordnung liegt der Türflügel in der Schließstellung in einer Ebene, welche von der Vertikalen sowie einer ersten horizontalen Richtung definiert wird. Die erste horizontale Richtung erstreckt sich dann entlang der Breite des Türflügels. Ausgehend von einem rechtwinkligen Koordinatensystem entspricht dann die die Dickenrichtung des Türflügels einer zweiten horizontalen Richtung.

Die den Anschlag bildende Stufe weist den Anschlagschenkel auf, der parallel zu dem Türflügel in der Schließstellung ausgerichtet ist und demnach entlang der Vertikalen und der ersten horizontalen Richtung verläuft. Der Seitenschenkel verläuft rechtwinklig dazu an der Bandseite des Türflügels sowie an der Bandgegenseite des Türflügels in vertikaler Richtung sowie entlang der zweiten horizontalen Richtung, also in Dickenrichtung. In dem Sturzbereich erstreckt sich der Seitenschenkel ebenfalls entlang der zweiten horizontalen Richtung und oberhalb des Türflügels entlang der ersten horizontalen Richtung. Bezogen auf die gesamte Türzarge bildet also der Seitenschenkel eine um den äußeren Rand des Türflügels umlaufende Einfassung.

Üblicherweise ist die beschriebene Stufe als Anschlag an der Bandseite, der Bandgegenseite sowie im Sturzbereich vorhanden. Grundsätzlich sind aber auch Ausgestaltungen denkbar, bei denen sich der Anschlag nicht in der beschriebenen Weise um den Türflügel herum erstreckt. Die Stufe ist aber zumindest an der Bandgegenseite oder im Sturzbereich vorhanden, um die magnetische Zuhalteeinrichtung dort anordnen zu können.

Erfindungsgemäß muss der Türflügel nicht mit einer mechanisch betätigten Klinke und einer Türfalle ausgerüstet werden. Es ist deshalb ausreichend, wenn der vorzugsweise aus Glas gebildete Türflügel an seiner Bandgegenseite lediglich eine Grifföffnung, eine Grifföse oder einen anders ausgestalteten feststehenden Griff aufweist. Ein solcher feststehender Griff erstreckt sich vorzugsweise an beiden Flächen des Türflügels, um diesen leicht aufziehen bzw. aufdrücken zu können. Ein Aufdrücken des geschlossenen Türflügels in seiner Öffnungsrichtung ist jedoch grundsätzlich auch ohne einen feststehenden Griff möglich.

Der feststehende Griff kann ohne Weiteres als Knauf oder Bügel ausgeführt sein.

Gemäß einer bevorzugten Ausgestaltung der Erfindung weist die Magnetanordnung eine Vielzahl von Magneten auf, die bevorzugt in einer Reihe angeordnet sind. Bei der üblichen Ausrichtung des Türflügels können beispielsweise mehrere Magneten in einer Reihe entlang der vertikalen Richtung übereinander angeordnet sein, so dass auch bei geringen Tiefe des Seitenschenkels entlang der zweiten horizontalen Richtung, also in Dickenrichtung, ausreichende Magnetkräfte bereitgestellt werden können. Dabei ist zu berücksichtigen, dass gerade bei einer verdeckten Anordnung auch eine entlang der vertikalen Richtung relativ ausgedehnte Magnetanordnung nicht oder kaum als störend wahrgenommen wird.

Bei dem zumindest einen Magnet der Magnetanordnung sind die Pole mit ihrer Flächennormale zweckmäßigerweise in Richtung des in Schließstellung angrenzenden Randes des Türflügels mit dem daran angeordneten magnetischen Material ausgerichtet. Wenn die Magnetanordnung also an der Bandgegenseite (bei einer klassischen Tür also der Schlossseite) angeordnet ist, verläuft die Normale der Magnetpole dann entlang der ersten horizontalen Richtung.

Wenn gemäß der zuvor als bevorzugt dargestellten Ausgestaltung mehrere Magnete in einer Reihe angeordnet sind, so weisen diese zweckmäßigerweise eine sich abwechselnde Polausrichtung auf. Wenn bei einer solchen Anordnung dann in der Schließstellung des Türflügels das magnetische Material sich in unmittelbarer Nähe der Magnetanordnung befindet, verlaufen die Feldlinien durch dieses magnetische Material von einem Magnet direkt zu dem entgegengesetzt gepolten benachbarten Magnet, wodurch sich besonders hohe Haltekräfte und geringe Streufelder ergeben. Auch im Hinblick auf einen geöffneten Türflügel ergibt sich bei einer abwechselnden Polausrichtung der Vorteil einer geringeren Reichweite des Magnetfeldes, so dass magnetisch empfindliche Gegenstände eines Benutzers wie beispielsweise Kredit- und Magnetkarten weniger stark gefährdet sind.

Sofern im Rahmen der Erfindung eine Vielzahl von Magneten vorgesehen ist, so können diese beispielsweise eine Zylinderform, insbesondere eine Kreiszylinderform aufweisen, wobei dann die Pole entlang der Zylinderachse ausgerichtet sind. Es ergibt sich im Rahmen einer solchen Ausgestaltung der Vorteil, dass auf kostengünstige, handelsübliche Standardmagnete zurückgegriffen werden kann. Da im Rahmen der Erfindung der Abschnitt aus magnetischem Material nicht an der Magnetanordnung, also den Magneten anschlägt, ergibt sich kein Verschleiß und auch keine Gefahr einer Beschädigung der Magnete.

Gemäß einer bevorzugten Weiterbildung der Erfindung ist vorgesehen, dass die Magnetanordnung einen Verstellmechanismus aufweist, mit welchem der Abstand zwischen dem Magnet bzw. den Magneten der Magnetanordnung und dem Abschnitt aus magnetischem Material einstellbar ist. Wenn die zumindest eine magnetische Zuhalteeinrichtung also an der Bandgegenseite angeordnet ist, so ist die Magnetanordnung zweckmäßigerweise entlang der ersten horizontalen Richtung verstellbar. Durch eine solche Verstellung kann der zwischen dem Abschnitt aus magnetischem Material sowie der Magnetanordnung verbleibende freie Spalt variiert werden, wodurch auch die Haltekräfte genau eingestellt werden können.

Für die konkrete Ausgestaltung der Magnetanordnung ergeben sich im Rahmen der Erfindung verschiedene Ausgestaltungsmöglichkeiten. Um die beschriebene Verstellbarkeit zu ermöglichen, kann die Magnetanordnung beispielsweise eine an der Türzarge befestigte Befestigungsplatte und eine gegenüber der Befestigungsplatte verstellbare Trägerplatte aufweisen, welche den zumindest einen Magneten trägt.

Bei einer Ausgestaltung mit einer Vielzahl von Magneten kann die Trägerplatte auch aus einem magnetischen Material gebildet sein und gerade auch bei einer bevorzugten wechselweisen Polausrichtung eine Art Jochelement bilden, wodurch die magnetischen Kräfte weiter erhöht und Streufelder reduziert werden.

Die an der Türzarge befestigte Befestigungsplatte ist vorzugsweise aus einem nicht-magnetischen Material, insbesondere nicht-magnetischen Metall gebildet, um eine klemmfreie Bewegung des Magneten bzw. der Magnete zu ermöglichen und um eine Reduzierung der magnetischen Haltekräfte zu vermeiden. Insbesondere kann die Befestigungsplatte Öffnungen aufweisen, durch welche die eine Zylinderform aufweisenden Magnete durchgeführt sind.

Eine Verstellung der die Magnete tragenden Trägerplatte gegenüber der Befestigungsplatte ist beispielsweise durch zwei Stellspindeln als Verstellmechanismus möglich.

Da die Magnetanordnung an dem Seitenschenkel an dem Außenumfang des Türflügels angeordnet ist, kann der Türflügel auch auf besonders vorteilhafte Weise gegen eine Türdichtung anschlagen, die an der Stufe der Türzarge angeordnet ist. Insbesondere kann die Türdichtung in einer in den Anschlagwinkel eingebrachten Dichtungsnut gehalten sein.

Ohne Weiteres kann die Türdichtung die Magnetanordnung bei einem geöffneten Türflügel zumindest teilweise verdecken, wodurch diese weiter optisch kaschiert wird.

Wenn die Magnetanordnung in geeigneter Weise gegenüber einer solchen Türdichtung ausgerichtet ist, kann auch im geschlossenen Zustand des Türflügels eine gewünschte Komprimierung der Türrichtung erreicht werden. Wenn der Türflügel mit großer Kraft zugeschlagen wird, kann diese Bewegung dann von der Türdichtung abgefedert werden, während die Zuhalteeinrichtung dann ein Aufspringen des Türflügels verhindern kann.

Auch wenn dies für viele Anwendungsfälle nicht notwendig ist, kommt grundsätzlich auch eine Verstellbarkeit der Magnetanordnung entlang der zweiten horizontalen Richtung, also entlang der Dickenrichtung des Türflügels in Betracht, um den Andruck des Türflügels an die Türdichtung variieren zu können.

Die Magnetanordnung sowie der zugeordnete Abschnitt aus magnetischem Material erstrecken sich üblicherweise über eine in etwa gleiche Länge, also bei der üblichen Anordnung an der Bandgegenseite über einen in etwa gleiche Höhe entlang der vertikalen Richtung.

Die Länge der Magnetanordnung sowie des Abschnittes aus magnetischem Material kann beispielsweise zwischen 5 und 20 cm betragen.

Durch die magnetische Zuhalteeinrichtung wird keine öffnungssichere Verriegelung gewährleistet. Die Türanordnung ist vor diesem Hintergrund vorzugsweise für Gebäudeinnentüren vorgesehen, welche nicht mit einem Schlüssel verschlossen werden sollen. Alternativ ist aber auch eine separate Verriegelung durch einen Riegel, Bügel oder dergleichen möglich.

Die Erfindung wird nachfolgend anhand von lediglich exemplarischen Zeichnungen erläutert. Es zeigen:
- **Fig. 1**: eine Türanordnung mit einem geschlossenen Türflügel und zwei magnetischen Zuhalteeinrichtungen an einer Bandgegenseite des Türflügels,
- **Fig. 2**: die Türanordnung gemäß der Fig. 1 mit lediglich einer magnetischen Zuhalteeinrichtung an alternativen Positionen,
- **Fig. 3**: eine an einer Türzarge der Türanordnung montierte Magnetanordnung der magnetischen Zuhalteeinrichtung,
- **Fig. 4**: der in Fig. 3 dargestellte Abschnitt der Türanordnung in einer teilgeschnittenen und um 90° gedrehten Ansicht,
- **Fig. 5a**: ein Horizontalschnitt durch die Türanordnung im geöffneten Zustand,
- **Fig.5b**: ein Horizontalschnitt durch die Türanordnung bei einem geschlossenen Türflügel.

Die Fig. 1 zeigt eine Türanordnung mit einer Türzarge 1, einem Türflügel 2, zwei Türbändern 3 sowie zwei magnetischen Zuhalteeinrichtungen 4. Der Türflügel 2 liegt in dem dargestellten geschlossenen Zustand in einer Ebene, welche von einer ersten horizontalen Richtung X und der Vertikalen Z gebildet ist.

Im Rahmen der Erfindung beziehen sich die Begriffe Bandseite und Bandgegenseite auf die Ränder des Türflügels 2, welche entlang der ersten horizontalen Richtung X gemäß der Breite des Türflügels 2 voneinander beabstandet sind. Demnach befinden sich die Türbänder 3 an der Bandseite, während sich die beiden Zuhalteeinrichtungen 4 an der Bandgegenseite befinden. Wie nachfolgend noch weiter erläutert wird, schlägt der Türflügel 2 in der Schließstellung über eine Türdichtung (siehe nachfolgend zu Fig. 5a und 5b) an einer Stufe 6 der Türzarge 1 an.

Wie nachfolgend noch weiter erläutert, sind Magnetanordnungen 7 der magnetischen Zuhalteeinrichtung 4 seitlich des Türflügels 4 an der Türzarge 1 in außerhalb des Türflügels 2 verlaufenden Seitenschenkel 8 eingesetzt. Die Magnetanordnungen 7 weisen jeweils eine Vielzahl von Magneten 9 auf, wobei auf der Höhe der Magnetanordnung 7 an dem Türflügel 2 ein Abschnitt 10 aus magnetischem Material angeordnet ist. Der Abschnitt 10 kann als Blechstreifen oder Blechwinkel ausgeführt sein und erstreckt sich in etwa über die gleiche Höhe wie die Magnetanordnung 7.

Bereits in der Fig. 1 ist zu erkennen, dass bei jeder magnetischen Zuhalteeinrichtung 4 zwischen der Magnetanordnung 7 und dem Abschnitt aus magnetischem Material 10 entlang der ersten horizontalen Richtung ein freier Spalt verbleibt, so dass der Abschnitt 10 aus magnetischem Material nicht an den Magneten 9 anschlägt. Entsprechend werden bei der erfindungsgemäßen Schließfunktion sowohl eine Geräuschentwicklung als auch ein Verschleiß bzw. eine Abnutzung sicher vermieden.

Aufgrund der magnetischen Zuhalteeinrichtung 4 ist für die dargestellte Türanordnung in Form einer Gebäudeinnentür kein Schloss mit einem Schlosskasten und einer Schließfalle notwendig.

In Öffnungsrichtung kann der Türflügel 2 einfach aufgedrückt bzw. aufgezogen werden. Hierzu ist in der Fig. 1 exemplarisch eine Grifföffnung 11 in dem Türflügel 2 aus Glas dargestellt, wobei alternativ an zumindest einer Fläche vorzugsweise an beiden Flächen des Türflügels 2 ein feststehender Griff in Form eines Knaufs oder Bügels angeordnet werden kann. Der Abschnitt 10 aus magnetischem Material, der vorzugsweise als Blechstreifen oder Blechwinkel ausgebildet ist, sowie ein feststehender Griff können bei einem Türflügel 2 aus Glas auf besonders einfache Weise aufgeklebt werden.

Die Fig. 2 soll verdeutlichen, dass für die Positionierung der Zuhalteeinrichtung 4 unterschiedliche Ausgestaltungen in Betracht kommen. Insbesondere kann die Türanordnung lediglich eine einzige magnetische Zuhalteeinrichtung 4 aufweisen, die beispielsweise auf Höhe der Grifföffnung 11 angeordnet ist. Obwohl eine Anordnung der zumindest einen magnetischen Zuhalteeinrichtung 4 an der Bandgegenseite bevorzugt ist, ist auch eine andere Anordnung, beispielsweise in einem Sturzbereich oberhalb des Türflügels 2 möglich, wobei eine entsprechende Anordnung in der Fig. 2 strichpunktiert angedeutet ist.

Weitere Details der Magnetanordnung 7 als Bestandteil der magnetischen Zuhalteeinrichtung 4 ergeben sich aus den Fig. 3 und 4. Aus einer vergleichenden Betrachtung der Fig. 3 sowie der Fig. 4 ist ersichtlich, dass die Magnetanordnung eine an der Türzarge 1, insbesondere dem Seitenschenkel 8 befestigte Befestigungsplatte 12 sowie eine gegenüber der Befestigungsplatte 12 verstellbare Trägerplatte 13 aufweist, welche die Magnete 9 trägt.

In dem dargestellten Ausführungsbeispiel sind exemplarisch fünf kreiszylindrische Magnete 9 in einer Reihe entlang der vertikalen Richtung Z übereinander angeordnet, wobei auf handelsüblich verfügbare Standardausführungen zurückgegriffen werden kann.

Die Befestigungsplatte 12 ist durch Schrauben 14 starr an dem Seitenschenkel 8 der Stufe 6 der Türzarge 1 befestigt, während die die Magnete 9 tragende Trägerplatte 13 mittels Stellspindeln 15 gegenüber der Befestigungsplatte 12 und somit der gesamten Türanordnung entlang der ersten horizontalen Richtung X verstellbar ist. Durch eine Betätigung der Stellspindeln 15 werden die Magnete 9 also entlang der ersten horizontalen Richtung X bewegt, wobei der bei einem geschlossenen Türflügel 2 zu dem Abschnitt 10 aus magnetischem Material verbleibende Spalt vergrößert und verkleinert werden kann. Auf diese Weise können die Schließkräfte der magnetischen Zuhalteeinrichtung 4 eingestellt werden.

In den Fig. 3 und 4 ist auch zu erkennen, dass die Befestigungsplatte 12 Öffnungen aufweist, durch welche die Magnete 9 geführt sind.

Die konkrete Bauform der Magnetanordnung 7 sowie die Ausgestaltung der Verstellung ist rein exemplarisch.

Gemäß der Fig. 4 weisen die übereinander angeordneten Magnete 9 eine sich abwechselnde Polarität auf. Die Magnete 9 sind entlang der ersten horizontalen Richtung X ausgerichtet und weisen bei einem geschlossenen Türflügel 2 in Richtung des dann angrenzenden Abschnittes 10 aus magnetischem Material.

Um eine leichte Bewegung der Magnete 9 zu ermöglichen und eine Beeinträchtigung der Schließkräfte zu verhindern, ist die Befestigungsplatte 12 zweckmäßigerweise aus einem nicht-magnetischen Metall gebildet. Die Trägerplatte 13 ist dagegen vorzugsweise aus einem magnetischen Material, insbesondere einem ferromagnetischen Material gebildet, um eine Art magnetisches Jochelement zu bilden. Die Schließkräfte können dadurch erhöht werden, wobei auch unerwünschte magnetische Streufelder reduziert werden.

In der Fig. 4 sind einzelne Magnetfeldlinien zur Verdeutlichung exemplarisch dargestellt, wobei der Türflügel 2 geöffnet ist und somit die Feldlinien an der Vorderseite der Magnetanordnung 7 austreten können. Durch die wechselweise Polarisierung der Magnete 9 wird aber auch dabei eine große Reichweite der Magnetkräfte, welche für einen Benutzer von Nachteil sein kann, verhindert.

Die Anordnung der zumindest einen magnetischen Zuhalteeinrichtung 4 an der Türanordnung ist in den Fig. 5a und 5b besonders deutlich dargestellt. Demnach weist die Türzarge 1 die zuvor beschriebene Stufe 6 auf, um einen Anschlag für den Türflügel 2 zu bilden. Die Stufe umfasst dabei einen Anschlagwinkel 16 auf dem der Rand des Türflügels 2 über die Türdichtung 5 anliegt. Die Türdichtung 5 ist dazu in einer in dem Anschlagwinkel 16 eingebrachten Dichtungsnut 17 gehalten.

In der Fig. 5b, welche den Türflügel 2 in seiner Schließstellung zeigt, ist der freie Spalt zwischen den Magneten 9 der Magnetanordnung 7 einerseits und dem als Blechwinkel ausgestalteten Abschnitt 10 aus magnetischem Material zu erkennen.

Da die Magnetanordnung 7 in den Seitenschenkel 8 eingesetzt ist, ist diese für einen Benutzer kaum wahrnehmbar, insbesondere wenn der Türflügel 2 geschlossen ist. Das gleiche gilt auch für den Abschnitt 10 aus magnetischem Material, der in der Schließstellung des Türflügels 2 auch zumindest teilweise von der Türdichtung 5 abgedeckt wird.

Gemäß dem Horizontalschnitt der Fig. 5a und 5b entlang der ersten horizontalen Richtung X sowie der zweiten horizontalen Richtung Y sind der Anschlagschenkel 16 sowie der Seitenschenkel 8 an der Stufe rechtwinklig zueinander angeordnet. Die unauffällige Integration der Magnetanordnung 7 in dem Seitenschenkel 8 wird auch dadurch unterstützt, dass die Magnetanordnung 7 in dem dargestellten Ausführungsbeispiel teilweise von der Türdichtung 5 verdeckt ist, wenn der Türflügel 2 geöffnet ist.

Aus den Fig. 5a und 5b ist auch ersichtlich, dass der Türflügel 2 auf einfache Weise flächenbündig mit einer Stirnseite 18 der Türzarge 1 durch eine entsprechende Modifikation der Geometrie angeordnet werden kann.

## Patentansprüche

1. Türanordnung mit einer Türzarge (1), einem Türflügel (2), Türbändern (3) und einer magnetischen Zuhalteeinrichtung (4), wobei die Türbänder (2) an einer Bandseite des Türflügels (2) befestigt sind und den Türflügel (2) schwenkbar mit der Türzarge (1) verbinden, wobei die Türzarge (1) als Anschlag für den Türflügel (2) in der Schließstellung eine Stufe (6) aufweist, welche einen den Türflügel (2) in der Schließstellung überdeckenden, entlang der Vertikalen und entlang einer ersten horizontalen Richtung verlaufenden Anschlagschenkel (16) und einen außerhalb des Türflügels (2) entlang der Vertikalen und einer zweiten horizontalen Richtung verlaufenden Seitenschenkel (8) aufweist, wobei die Zuhalteeinrichtung (4) an der Türzarge (1) eine Magnetanordnung (7) sowie an einem Rand des Türflügels (2) einen Abschnitt (10) aus magnetischem Material umfasst, wobei die Magnetanordnung (7) an dem Seitenschenkel (8) derart angeordnet ist, dass zwischen der Magnetanordnung (7) und dem am Rand des Türflügels (2) angeordneten Abschnitt (10) aus magnetischem Material ein freier Spalt verbleibt, wobei der Abschnitt (10) aus magnetischem Material von einem Blechstreifen oder Blechwinkel gebildet ist.

2. Türanordnung nach Anspruch 1, wobei der Türflügel (2) aus Glas gebildet ist.

3. Türanordnung nach Anspruch 1 oder 2, wobei der Türflügel (2) an einer Bandgegenseite eine Grifföffnung (11) oder einen feststehenden Griff aufweist.

4. Türanordnung nach einem der Ansprüche 1 bis 3, wobei genau eine Zuhalteeinrichtung (4) vorgesehen ist, welche in einer mittleren Höhe des Türflügels (2) angeordnet ist.

5. Türanordnung nach einem der Ansprüche 1 bis 4, wobei die Magnetanordnung (7) eine Vielzahl von in einer Reihe angeordneten Magneten (9) aufweist.

6. Türanordnung nach Anspruch 5, wobei die Magnete (9) eine sich abwechselnde Polausrichtung aufweisen.

7. Türanordnung nach Anspruch 5 oder 6, wobei die Magnete (9) eine Zylinderform aufweisen.

8. Türanordnung nach einem der Ansprüche 1 bis 7, wobei die Magnetanordnung (7) einen Verstellmechanismus aufweist, mit welchem der Abstand zwischen zumindest einem Magnet (9) der Magnetanordnung (7) und dem Abschnitt (10) aus magnetischem Material einstellbar ist.

9. Türanordnung nach Anspruch 8, wobei die Magnetanordnung (7) eine an der Türzarge (1) befestigte Befestigungsplatte (12) und eine gegenüber der Befestigungsplatte (12) verstellbare Trägerplatte (13) aufweist, welche den zumindest einen Magneten (9) trägt.

10. Türanordnung nach Anspruch 7 und Anspruch 9, wobei die Befestigungsplatte (12) Öffnungen aufweist, durch welche Magnete (9) mit einer Zylinderform durchgeführt sind.

11. Türanordnung nach Anspruch 9 oder 10, wobei die Trägerplatte (13) mit zwei Stellspindeln (15) gegenüber der Befestigungsplatte (12) verstellbar ist.

12. Türanordnung nach einem der Ansprüche 9 bis 11, wobei die Befestigungsplatte (12) aus einem nicht-magnetischen Material, insbesondere einem nicht-magnetischen Metall, gebildet ist.

13. Türanordnung nach einem der Ansprüche 9 bis 12, wobei die Trägerplatte (13) aus magnetischem Material gebildet ist.

14. Türanordnung nach einem der Ansprüche 1 bis 13, wobei an der Stufe (6) der Türzarge (1) eine Türdichtung (5) angeordnet ist.

15. Türanordnung nach Anspruch 14, wobei die Türdichtung (5) in einer in den Anschlagschenkel (16) eingebrachten Dichtungsnut (17) gehalten ist.

16. Türanordnung nach Anspruch 14 oder 15, wobei die Türdichtung (5) die Magnetanordnung (7) bei einem geöffneten Türflügel (2) zumindest teilweise verdeckt.

17. Türanordnung nach einem der Ansprüche 1 bis 16, wobei diese eine Gebäudeinnentür, insbesondere Zimmertür bildet.

## Claims

1. A door assembly comprising a door frame (1), a door leaf (2), door hinges (3), and a magnetic closing device (4), wherein the door hinges (3) are fastened to a hinge side of the door leaf (2) and pivotably connect the door leaf (2) to the door frame (1), wherein the door frame (1) has, as stop for the door leaf (2) in the closed position, a step (6), which has a stop arm (16), which overlaps the door leaf (2) in the closed position and runs along the vertical and along a first horizontal direction, and a lateral arm (8), which runs outside of the door leaf (2) along the vertical and a second horizontal direction, wherein the closing device (4) comprises a magnet assembly (7) on the door frame (1) as well as a portion (10) of magnetic material on an edge of the door leaf (2), wherein the magnet assembly (7) is arranged on the lateral arm (8) in such a way that a free gap remains between the magnet assembly (7) and the portion (10) of magnetic material arranged on the edge of the door leaf (2), wherein the portion (10) of magnetic material is formed by a sheet metal strip or sheet metal angle.

2. The door assembly according to claim 1, wherein the door leaf (2) is made of glass.

3. The door assembly according to claim 1 or 2, wherein the door leaf (2) has a handle opening (11) or a fixed handle on a side opposite the hinge.

4. The door assembly according to one of claims 1 to 3, wherein exactly one closing device (4) is provided, which is arranged at an average height of the door leaf (2) .

5. The door assembly according to one of claims 1 to 4, wherein the magnet assembly (7) has a plurality of magnets (9), which are arranged in a row.

6. The door assembly according to claim 5, wherein the magnets (9) have an alternating pole alignment.

7. The door assembly according to claim 5 or 6, wherein the magnets (9) have a cylindrical shape.

8. The door assembly according to one of claims 1 to 7, wherein the magnet assembly (7) has an adjusting mechanism, by means of which the distance between at least one magnet (9) of the magnet assembly (7) and the portion (10) of magnetic material can be set.

9. The door assembly according to claim 8, wherein the magnet assembly (7) has a fastening plate (12) fastened to the door frame (1) and a support plate (13), which can be adjusted relative to the fastening plate (12) and which supports the at least one magnet (9).

10. The door assembly according to claim 7 and claim 9, wherein the fastening plate (12) has openings, through which magnets (9) of a cylindrical shape are guided.

11. The door assembly according to claim 9 or 10, wherein the support plate (13) can be adjusted with two adjusting spindles (15) relative to the fastening plate (12) .

12. The door assembly according to one of claims 9 to 11, wherein the fastening plate (12) is made of a non-magnetic material, in particular a non-magnetic metal.

13. The door assembly according to one of claims 9 to 12, wherein the support plate (13) is made of magnetic material.

14. The door assembly according to one of claims 1 to 13, wherein a door seal (5) is arranged on the step (6) of the door frame (1).

15. The door assembly according to claim 14, wherien the door seal (5) is held in a sealing groove (17) introduced into the stop arm (16).

16. The door assembly according to claim 14 or 15, wehrien the door seal (5) at least partially conceals the magnet assembly (7) when the door leaf (2) is open.

17. The door assembly according to one of claims 1 to 16, wherien said door assembly forms a building interior door, in particular room door.

## Revendications

1. Ensemble de porte, pourvu d'un chambranle (1), d'un vantail (2), de pentures (3) et d'un dispositif de verrouillage (4) magnétique, les pentures (3) étant fixées sur un côté dédié aux pentures du vantail (2) et reliant le vantail (2) de manière pivotante avec le chambranle (1), en tant que butée pour le vantail (2) dans la position de fermeture, le chambranle (1) comportant un échelon (6), lequel comporte une branche de butée (16) recouvrant le vantail (2) dans la position de fermeture, s'écoulant le long des verticales et le long d'une première direction et une branche latérale (8) s'écoulant à l'extérieur du vantail (2), s'écoulant le long des verticales et d'une deuxième direction horizontale, le dispositif de verrouillage (4) comprenant sur le chambranle (1) un ensemble d'aimants (7), ainsi que sur un bord du vantail (2) un segment (10) en matière magnétique, l'ensemble d'aimants (7) étant placé sur la branche latérale (8) de telle sorte qu'entre l'ensemble d'aimants (7) et le segment (10) en matière magnétique placé sur le bord du vantail (2), il subsiste une fente libre, le segment (10) en matière magnétique étant formé d'un ruban de tôle ou d'une cornière de tôle.

2. Ensemble de porte selon la revendication 1, le vantail (2) étant formé de verre.

3. Ensemble de porte selon la revendication 1 ou 2, sur un côté opposé de la penture, le vantail (2) comportant une ouverture de poignée (11) ou une poignée stationnaire.

4. Ensemble de porte selon l'une quelconque des revendications 1 à 3, exactement un dispositif de verrouillage (4) étant prévu, lequel est placé à une hauteur moyenne du vantail (2).

5. Ensemble de porte selon l'une quelconque des revendications 1 à 4, l'ensemble d'aimants (7) comportant une pluralité d'aimants (9) placés sur une rangée.

6. Ensemble de porte selon la revendication 5, les aimants (9) présentant un alignement polaire alterné.

7. Ensemble de porte selon la revendication 5 ou 6, les aimants (9) présentant une forme cylindrique.

8. Ensemble de porte selon l'une quelconque des revendications 1 à 7, l'ensemble d'aimants (7) comportant un mécanisme d'ajustage, à l'aide duquel l'écart entre au moins un aimant (9) de l'ensemble d'aimants (7) et le segment (10) en matière magnétique est réglable.

9. Ensemble de porte selon la revendication 8, l'ensemble d'aimants (7) comportant une plaque de fixation (12) fixée sur le chambranle (1) et une plaque de support (13) ajustable par rapport à la plaque de fixation (12), laquelle porte l'au moins un aimant (9).

10. Ensemble de porte selon la revendication 7 et la revendication 9, la plaque de fixation (12) comportant des orifices, à travers lesquels sont passés des aimants (9) d'une forme cylindrique.

11. Ensemble de porte selon la revendication 9 ou 10, la plaque de support (13) étant ajustable à l'aide de deux broches de réglage (15) par rapport à la plaque de fixation (12).

12. Ensemble de porte selon l'une quelconque des revendications 9 à 11, la plaque de fixation (12) étant formée d'une matière non magnétique, notamment d'un métal non magnétique.

13. Ensemble de porte selon l'une quelconque des revendications 9 à 12, la plaque de support (13) étant formée d'une matière magnétique.

14. Ensemble de porte selon l'une quelconque des revendications 1 à 13, sur l'échelon (6) du chambranle (1) étant placé un joint de porte (5).

15. Ensemble de porte selon la revendication 14, le joint de porte (5) étant maintenu dans une rainure d'étanchéité (17) ménagée dans la branche de butée (16) .

16. Ensemble de porte selon la revendication 14 ou 15, le joint de porte (5) recouvrant au moins en partie l'ensemble d'aimants (7) lorsque le vantail (2) est ouvert.

17. Ensemble de porte selon l'une quelconque des revendications 1 à 16, celui-ci formant une porte intérieure de bâtiment, notamment une porte de chambre.
